# EUROPÄISCHE PATENTSCHRIFT

(11) **EP 2 492 405 B1**
(45) Veröffentlichungstag und Bekanntmachung des Hinweises auf die Patenterteilung: **11.04.2018**
(21) Anmeldenummer: 11155675.9
(22) Anmeldetag: 23.02.2011
(51) Int. Cl.: B02C 18/22, B02C 18/00, E03C 1/266

(54) **Entsorgungsvorrichtung für organische Küchenabfälle sowie Mitnehmer für eine solche Entsorgungsvorrichtung**
Disposing device for organic kitchen waste and conveyor for such a disposing device
Dispositif d'élimination des déchets pour déchets de cuisine organiques et entraîneur pour un tel dispositif d'élimination des déchets

(43) Veröffentlichungstag der Anmeldung: 29.08.2012
(73) Patentinhaber: BioTrans AG, 9606 Bütschwill (CH)
(72) Erfinder: Pfanner, Ing. Wilfried, 6923 Lauterach (AT)
(74) Vertreter: Molnia, David

(56) Entgegenhaltungen:
- EP-A1- 0 189 379
- EP-A2- 1 685 906
- WO-A1-2007/058176
- WO-A1-2007/143853
- AU-A1- 2010 200 304
- GB-A- 1 200 842
- JP-A- 10 057 831
- JP-A- 63 126 695
- JP-A- 2001 293 389
- JP-A- 2004 298 808
- US-A- 2 828 083
- US-A- 4 387 858

## Beschreibung

### Technisches Gebiet

Die vorliegende Erfindung betrifft einen Mitnehmer sowie eine Entsorgungsvorrichtung für organische Küchenabfälle gemäß dem Oberbegriff des Anspruchs 1 bzw. des Anspruchs 6.

### Technischer Hintergrund

Organische Küchenabfälle in Form von Speiseabfällen und Rüstabfällen fallen beispielsweise in Großküchen, Kantinen, Hotels, Gemeinschaftsverpflegungseinrichtungen sowie in der Gastronomie täglich in großen Mengen an. Diese organischen Küchenabfälle können als Grundstoff für die Erzeugung regenerativer Energie in Biogasreaktoren verwendet werden. Hierzu ist es notwendig, die organischen Küchenabfälle so zu behandeln, dass sie lagerfähig und transportfähig sind.

Organische Küchenabfälle lassen sich grob in zwei unterschiedliche Kategorien aufteilen, nämlich in Speiseabfälle und Rüstabfälle. Die Aufteilung ergibt sich sowohl aus dem Entstehungsort als auch aus dem Charakter der jeweiligen organischen Küchenabfälle.

Unter Speiseabfällen werden Reste bereits zubereiteter Speisen verstanden. Speiseabfälle fallen beispielsweise bei der Rücknahme von Tellern und Tabletts von den jeweiligen Gästen, Mitarbeitern oder Patienten an, bevor diese Teller oder

Tabletts gespült werden. Beispielsweise fallen in Krankenhäusern typischerweise pro Patient und Mahlzeit Speiseabfälle in einer Menge von ca. 250 g an. Auch in der Gastronomie, Hotelerie sowie in Kantinen fallen große Mengen von Speiseabfällen an.

Bei der Zubereitung der Speisen fallen in den jeweiligen Küchen an den Rüststationen Rüstabfälle an, beispielsweise Obst- und Gemüseschalen, Salatblätter und Kohlblätter, Wurzeln sowie andere organische Reste noch nicht zubereiteter Speiserohstoffe, die für die eigentliche Speisezubereitung vorbereitet werden.

Zur Entsorgung und Lagerung der organischen Küchenabfälle ist ein System bekannt, bei welchem die organischen Küchenabfälle in eine Entsorgungsvorrichtung gegeben werden, in welcher sie mittels einer Zerkleinerungsvorrichtung in Form einer Mühle, teilweise unter Zugabe von Wasser, so zerkleinert werden, dass sie anschließend in einer weitgehend homogenisierten Form in entsprechende Lagertanks abgepumpt werden können. Von diesen Lagertanks aus wird die dann weitgehend homogenisierte Biomasse mittels eines Transportfahrzeuges zu einer Biogasanlage transportiert, in welcher die Biomasse fermentiert wird, wobei die bei der Fermentierung entstehenden Faulgase, insbesondere Methangas, zur Erzeugung elektrischer Energie und/oder Wärmeenergie verwendet wird. Auf diese Weise können organische Küchenabfälle recycled werden und aus diesen umweltfreundlich erneuerbare Energie gewonnen werden.

Der Charakter der oben beschriebenen Speiseabfälle und Rüstabfälle unterscheidet sich grundlegend. Speiseabfälle sind typischerweise kompakt, schwer und feucht. Rüstabfälle sind typischerweise locker, leicht und trocken. Um einen guten Wirkungsgrad der Entsorgungsvorrichtung zu erreichen, wurden daher bislang Speiseabfälle und Rüstabfälle gemeinsam in der Entsorgungsvorrichtung behandelt.

Die EP 0 189 379 A1 betrifft einen Kneter für Papierprodukte und/oder ähnliche Abfallprodukte.

Die JP 63-126695 A betrifft eine Rohmüllbehandlungsvorrichtung.

Die JP 2004-298808 A betrifft eine Vorrichtung zur Behandlung von Müll.

Die AU 2010 200 304 A1 betrifft ein System zur Behandlung von Müll.

Die WO 2007/058176 A1 betrifft eine Rohmüllbehandlungsvorrichtung.

Die JP 2001-293389 A betrifft eine Zerkleinerungsvorrichtung.

Die US 4,387,858 A betrifft eine Zerkleinerungsmaschine für Schüttgut.

Die GB 1,200,842 betrifft eine Vorrichtung zum Zerkleinern von Feststoffen.

Die US 2,828,083 betrifft eine Müllentsorgungsvorrichtung.

Die JP 10 057831 A zeigt eine Abfallbehandlungsvorrichtung, bei welcher in einen Zylinder befindlicher Abfall mittels einer Förderschnecke zu einer Zerkleinerungsvorrichtung gefördert wird.

Die EP 1 685 906 A1 zeigt eine Vorrichtung zum Behandeln von Nahrungsmittelabfällen, welche am Abfluss eines Spülbeckens angeordnet ist.

Die WO 2007/143853 A1 zeigt eine Zerkleinerungs-Pumpe zum Abpumpen und Zerkleinern von Schlamm oder Dung aus einer Schlamm-oder Dunggrube.

Beschreibung Es ist eine Aufgabe der vorliegenden Erfindung, die Behandlung von Rüstabfällen in einer Entsorgungsvorrichtung zu verbessern.

Die genannte Aufgabe wird durch einen Mitnehmer zum Zuführen organischer Küchenabfälle mit den Merkmalen des Anspruchs 1 gelöst.

Die genannte Aufgabe wird weiterhin auch durch eine Entsorgungsvorrichtung für organische Küchenabfälle mit den Merkmalen des Anspruchs 6 gelöst.

Vorteilhafte Weiterbildungen ergeben sich jeweils aus den Unteransprüchen.

Durch den Mitnehmer beziehungsweise durch das Vorsehen des Mitnehmers wird eine Entsorgungsvorrichtung unabhängiger von der Art des organischen Küchenabfalls, der in eine Aufnahmevorrichtung eingefüllt wird. Insbesondere wird so auch eine Beladung der Entsorgungsvorrichtung ausschließlich mit lockeren, trockenen und leichten Rüstabfällen möglich, da diese Rüstabfälle nun mittels des Mitnehmers zu der Zerkleinerungsvorrichtung transportiert werden können bzw. durch den Mitnehmer derart vorzerkleinert werden, dass sie durch ihr Eigengewicht in die Zerkleinerungsvorrichtung gelangen.

Die trichterförmige Aufnahmevorrichtung weist bevorzugt einen quadratischen Querschnitt, einen rechteckigen Querschnitt, einen ovalen Querschnitt oder einen runden Querschnitt auf.

Am unteren Ende der trichterförmigen Aufnahmevorrichtung ist die Zerkleinerungsvorrichtung bevorzugt derart angeordnet, dass von oben eingefüllte organische Küchenabfälle durch die Schwerkraft zu der Zerkleinerungsvorrichtung hin gelangen.

Der Mitnehmer ist mit der Zerkleinerungsvorrichtung drehfest verbunden, so dass er zusammen mit dieser rotiert. Auf diese Weise wird eine einfache Umrüstung bereits bestehender Entsorgungsvorrichtungen möglich.

Unter "in die Aufnahmevorrichtung hineinragen" wird verstanden, dass der Mitnehmer sich soweit in die Aufnahmevorrichtung herein erstreckt, dass ein Mitnehmen von Rüstabfällen zuverlässig möglich ist. Ein Hereinragen des vollständigen Mitnehmers in die Aufnahmevorrichtung ist jedoch nicht erforderlich. Die Tiefe, um welche der Mitnehmer in die Aufnahmevorrichtung hereinragt, wird bestimmt durch mehrere Faktoren, insbesondere durch den Steigungswinkel des Aufnahmetrichters, wobei der Mitnehmer relativ zu dem Trichter so dimensioniert sein muss, dass auch größere Rüstabfälle zwischen der Trichterwand der Aufnahmevorrichtung und dem Mitnehmer so rutschen können, dass sie schlussendlich vom Mitnehmer erfasst werden können.

Der Mitnehmer weist eine koaxial zu der Drehachse der Zerkleinerungsvorrichtung angeordnete Drehachse auf.

Bevorzugt weist der Mitnehmer eine sich koaxial zu der Drehachse erstreckende Welle auf, wobei die Welle bevorzugt einen Durchmesser aufweist, welcher die Ausbildung von Zöpfen sowie das Anhaften von organischen Küchenabfällen reduziert. Bevorzugt liegt der Durchmesser der Welle in einem Bereich von 40mm bis 70mm, besonders bevorzugt im Bereich von 50mm bis 60mm. Auf diese Weise wird nicht nur die Neigung zur Zopfbildung verringert, sondern auch eine Stabilität der Welle gegen äußere Störungen verbessert, beispielsweise gegenüber Störungen durch das Einbringen von Fremdstoffen wie Besteck, Schrauben oder Knochen in die Aufnahmevorrichtung.

Der Mitnehmer weist mindestens ein senkrecht zu seiner Drehachse angeordnetes Vorzerkleinerungsmesser zur Zerkleinerung organischer Küchenabfälle auf, bevorzugt zum Zerschneiden oder Zerschlagen der organischen Küchenabfälle.

Das Vorzerkleinerungsmesser ist als ein Dreiecksmesser ausgebildet, welches zu der Zerkleinerungsvorrichtung hin gerichtete schräge Messerflanken aufweist. Der Winkel, den die Messerflanken einschließen, liegt bevorzugt in einem Bereich von 40° bis 80°, bevorzugter in einem Bereich von 50° bis 70°, besonders bevorzugt bei ca. 60°. Durch die zu der Zerkleinerungsvorrichtung hin geneigten Messerflanken wird der organische Küchenabfall, der von dem jeweiligen Vorzerkleinerungsmesser getroffen wird, zerkleinert. Der von den jeweiligen Flanken getroffene organische Küchenabfall erhält weiterhin durch die zur Zerkleinerungsvorrichtung hin geneigten Flanken einen Impuls zu dieser hin. Hierdurch wird der organische Küchenabfall der Zerkleinerungsvorrichtung noch besser zugeführt.

Der Mitnehmer kann Rüttelmittel und/oder Fördermittel zur Auflockerung und/oder Förderung der organischen Küchenabfälle zu der Zerkleinerungsvorrichtung aufweisen.

Um den Mitnehmer an die Zerkleinerungsvorrichtung anflanschen zu können, kann dieser einen Flansch aufweisen, wobei der Flansch bevorzugt mindestens eine Ausnehmung zur Aufnahme eines Mitnehmers der Zerkleinerungsvorrichtung aufweisen kann.

Die Entsorgungsvorrichtung weist bevorzugt eine Pumpe zum Abpumpen der in der Zerkleinerungsvorrichtung zerkleinerten organischen Küchenabfälle auf, wobei die Pumpe mit der Zerkleinerungsvorrichtung verbunden ist.

Die Zerkleinerungsvorrichtung kann dabei einen Rotor und einen den Rotor umgebenden Messerkranz aufweisen.

### Kurze Beschreibung der Figuren

Nachfolgend wird die vorliegende Offenbarung anhand der in den Zeichnungen der Figuren gezeigten konkreten Ausführungsbeispiele beschrieben:
- Figur 1: zeigt eine Entsorgungsvorrichtung gemäß einem ersten Ausführungsbeispiel in einer schematischen perspektivischen Ansicht;
- Figur 2: zeigt die Entsorgungsvorrichtung der Figur 1 in einer weiteren schematischen perspektivischen Ansicht;
- Figur 3: zeigt einen Mitnehmer gemäß einem Ausführungsbeispiel in einer schematischen perspektivischen Ansicht;
- Figur 4: zeigt den Mitnehmer der Figur 3 in einer Seitenaufsicht;
- Figur 5: zeigt eine Zerkleinerungsvorrichtung, die in einer Entsorgungsvorrichtung verwendet werden kann, in einer schematischen perspektivischen Ansicht;
- Figur 6: zeigt die Zerkleinerungsvorrichtung der Figur 5 in einer Draufsicht;
- Figur 7: zeigt eine schematische seitliche Schnittansicht durch eine Entsorgungsvorrichtung in einem weiteren Ausführungsbeispiel; und
- Figur 8: zeigt schematisch ein Entsorgungssystem, welches eine Entsorgungsvorrichtung gemäß der vorliegenden Offenbarung verwendet.

### Ausführliche Beschreibung bevorzugter Ausführungsbeispiele

In der folgenden Beschreibung bevorzugter Ausführungsbeispiele werden gleiche oder ähnliche Komponenten mit den gleichen Bezugszeichen versehen und auf eine wiederholte Beschreibung der jeweiligen Komponenten in den nachfolgenden Figuren wird teilweise verzichtet, um Redundanzen zu vermeiden.

Figur 1 zeigt in einer perspektivischen schematischen Darstellung eine Entsorgungsvorrichtung 1, welche zur Entsorgung von organischen Küchenabfällen, insbesondere von Speiseabfällen und von Rüstabfällen, dient. Die Entsorgungsvorrichtung umfasst eine Aufnahmevorrichtung 2 in Form eines Trichters, welcher zunächst zur Aufnahme der unzerkleinerten organischen Küchenabfälle dient. Die Aufnahmevorrichtung 2 ist in Figur 1 in Form eines Trichters mit rechteckigem Querschnitt gezeigt. Andere Querschnitte können jedoch selbstverständlich ebenfalls verwendet werden, wie beispielsweise quadratische Querschnitte, runde Querschnitte oder ovale Querschnitte.

Am unteren Ende der Aufnahmevorrichtung 2 ist eine Zerkleinerungsvorrichtung 3 vorgesehen, welcher über die Aufnahmevorrichtung 2 organische Küchenabfälle zugeführt werden. Die Zerkleinerungsvorrichtung 3 dient zur Zerkleinerung der über die Aufnahmevorrichtung 2 zugeführten organischen Küchenabfälle. Die Zerkleinerungsvorrichtung 3 kann in Form der beispielsweise in den Figuren 5 und 6 gezeigten und weiter unten beschriebenen Mühle vorgesehen sein.

An der Zerkleinerungsvorrichtung 3 ist ein Mitnehmer 4 angeordnet, welcher von der Zerkleinerungsvorrichtung 3 aus zumindest teilweise in die Aufnahmevorrichtung 2 hereinragt. Mit anderen Worten ragt der Mitnehmer zumindest teilweise in das durch die Dimensionen der Aufnahmevorrichtung 2 definierte Volumen V hinein.

Der Mitnehmer 4 dient zum verbesserten Zuführen von Rüstabfällen zu der Zerkleinerungsvorrichtung 3. Unter Zuführen wird hier sowohl das tatsächliche Fördern der organischen Küchenabfälle beispielsweise mittels einer Förderschnecke, als auch das Förderbarmachen des organischen Küchenabfalls durch ein Vorzerkleinern oder ein mechanisches Rütteln verstanden, um entsprechend auch leichte, lockere und trockene Rüstabfälle, die bisher in der Aufnahmevorrichtung 2 verklemmten, zur Zerkleinerungsvorrichtung 3 zuführen zu können. Der Mitnehmer 4 bereitet also die organischen Küchenabfälle so auf und/oder bewegt sie derart, dass sie der Zerkleinerungsvorrichtung 3 zugeführt werden bzw. in diese hereinrutschen.

Der Mitnehmer 4 kann mit weiter unten beschriebenen Vorzerkleinerungsmessern versehen ein, um die typischer Weise leichten, lockeren und trockenen Rüstabfälle vorzuzerkleinern, so dass diese dann entsprechend kleineren Rüstabfälle einfacher in Richtung der Zerkleinerungsvorrichtung 3 rutschen und sich nicht mehr so stark ineinander verkeilen können.

Weiterhin kann der Mitnehmer 4 mit einer Rüttelvorrichtung versehen sein, um die leichten, lockeren und trockenen Rüstabfälle durch Rütteln weiter nach unten zu der Zerkleinerungsvorrichtung 3 rutschen zu lassen.

In einer weiteren Variante kann der Mitnehmer 4 mit einer Fördervorrichtung, beispielsweise in Form einer Förderschnecke, versehen sein, mittels welcher die leichten, lockeren und trockenen Rüstabfälle in Richtung der Zerkleinerungsvorrichtung 3 gefördert werden. Der Transport von Speiseresten wird durch den Mitnehmer 4 nicht behindert.

Die in Figur 1 schematisch gezeigte Entsorgungsvorrichtung 1 umfasst weiterhin einen Deckel 10, mittels welchem die Aufnahmevorrichtung 2 abgedeckt werden kann. Vorteilhaft muss die Aufnahmevorrichtung 2 mit dem Deckel 10 abgedeckt werden, bevor die Zerkleinerungsvorrichtung 3 und der Mitnehmer 4 in Betrieb versetzt werden und zu rotieren beginnen. Der Deckel 10 verhindert ein Herausspritzen von organischen Küchenabfällen aus der Entsorgungsvorrichtung 1 während diese von dem Mitnehmer 4 zur Zerkleinerungsvorrichtung 3 transportiert werden und während der eigentlichen Zerkleinerung der organischen Küchenabfälle in der Zerkleinerungsvorrichtung 3. Dies ist insbesondere dann von Vorteil, wenn die Zerkleinerungsvorrichtung 3 in Form einer sich schnell drehenden Mühle vorgesehen ist, beispielsweise mit Umdrehungszahlen von ca. 1400 U/Min. Weiterhin ist der Deckel 10 dazu da, zu vermeiden, dass Nutzer in die Aufnahmevorrichtung 2 herein greifen, wenn die Zerkleinerungsvorrichtung 3 betrieben wird. Der Deckel 10 ist vorteilhaft mit einem Sicherheitsschalter derart ausgerüstet, dass die Zerkleinerungsvorrichtung 3 sowie der Mitnehmer 4 nur dann betrieben werden können, wenn die Klappe 10 geschlossen ist.

Mittels einer schematisch gezeigten Bedieneinheit 12 kann die Entsorgungsvorrichtung 1 durch einen Nutzer bedient werden.

Eine Wasserdüse 14 zum Einspeisen von Prozesswasser in die Aufnahmevorrichtung 2 ist vorgesehen, um bei trockenen organischen Küchenabfällen hinreichend viel Wassergehalt herstellen zu können, um ein nachfolgendes Abpumpen der durch die Zerkleinerungsvorrichtung 3 zerkleinerten Biomasse zu ermöglichen. Zum Abpumpen der durch die Zerkleinerungsvorrichtung 3 zerkleinerten, feuchten und weitgehend homogenisierten Biomasse ist nach der Zerkleinerungsvorrichtung 3 eine entsprechend dimensionierte Pumpe vorgesehen, die in der beschriebenen Figur jedoch nicht gezeigt ist.

Die Wasserzuführdüse 14 kann weiterhin auch zur Reinigung der Aufnahmevorrichtung 2 sowie der Zerkleinerungsvorrichtung 3 und des Mitnehmers 4 verwendet werden. Zur Reinigung kann aber auch mindestens eine weitere Wasserzuführdüse an einer anderen Stelle in der Aufnahmevorrichtung 2 vorgesehen sein.

In Figur 2 ist die Entsorgungsvorrichtung 1 der Figur 1 noch einmal vollständig in einer schematischen perspektivischen Ansicht gezeigt, wobei auch hier der Deckel 10 geöffnet ist. Geschuldet der Perspektive ist zumindest die sich unten an die Aufnahmevorrichtung 2 anschließende Zerkleinerungseinheit 3 nicht sichtbar.

Wie sich beispielsweise aus Figur 1 ergibt, ist der Mitnehmer 4 koaxial zu der Zerkleinerungseinheit 3 angeordnet, wobei sich die Drehachse 400 des Mitnehmers 4 koaxial entlang der Drehachse 300 der Zerkleinerungseinheit 3 erstreckt.

Der Mitnehmer 4 ist in Figur 3 in einer schematischen perspektivischen Ansicht gezeigt. Die Mitnehmerachse 400 ist umgeben von der Mitnehmerwelle 40, welche bevorzugt einen Durchmesser d aufweist, welcher so bemessen ist, dass eine Bildung von Zöpfen aus den zu bearbeitenden organischen Küchenabfällen an der Welle 40 verringert bzw. vermieden wird. In der gezeigten Ausführungsform liegt der Durchmesser d der Welle bei ca. 50mm bis 60mm. Die Oberfläche der Welle 40 des Mitnehmers 4 ist vorteilhaft so ausgerüstet, dass das Anhaften von organischen Küchenabfällen weitgehend vermieden wird. Auch durch die Wahl des Durchmessers d der Welle 40 kann ein Anhaften von organischen Küchenabfällen verringert werden, da durch die entsprechend höheren Umfangsgeschwindigkeiten entsprechende Zentrifugalkräfte erzeugt werden können.

Ein Flansch 42 mit Ausnehmungen 44 ist vorgesehen, derart, dass der Mitnehmer 3 an der in der Figur 3 nicht gezeigten aber aus der Figur 1 bekannten Zerkleinerungsvorrichtung 3 angeflanscht werden kann. In einer vorteilhaften Variante kann der Mitnehmer 3 über eine Rutschkupplung oder eine vergleichbare Kupplung an der Zerkleinerungsvorrichtung 3 angekoppelt werden, um im Falle des Einbringens von Fremdstoffen, wie beispielsweise Besteck, Geschirr, Schrauben oder Knochen, in die Aufnahmevorrichtung 2 eine Schädigung des Mitnehmers 4 und der mit diesem verbundenen Zerkleinerungsvorrichtung 3 zu vermeiden.

Senkrecht zu der Drehachse 400 des Mitnehmers 4 erstrecken sich, wie aus Figur 3 zu erkennen, Vorzerkleinerungsmesser 46, welche dazu dienen, lockere Rüstabfälle derart vorzuzerkleinern, dass sie in der Aufnahmevorrichtung 2 besser in Richtung der Zerkleinerungsvorrichtung 3 rutschen und dieser damit einfacher zugeführt werden können.

Die Vorzerkleinerungsmesser 46 haben in der gezeigten Ausführungsform im Wesentlichen einen dreieckigen Querschnitt und sind als stumpfe Messer ausgeführt. Die jeweiligen Flanken der Vorzerkleinerungsmesser 46 sind zu der Zerkleinerungsvorrichtung 3 hin geneigt ausgebildet. Auf diese Weise wird der organische Küchenabfall, welcher von dem jeweiligen Vorzerkleinerungsmesser 46 getroffen wird, zerkleinert, insbesondere zerschnitten und/oder zerschlagen. Durch die Ausrichtung der Flanken des Vorzerkleinerungsmessers 46 auf die Zerkleinerungsvorrichtung 3 hin wird weiterhin erreicht, dass der jeweilige organische Küchenabfall mit einem Impuls in Richtung auf die Zerkleinerungsvorrichtung 3 hin beaufschlagt wird, wodurch der organische Küchenabfall in Richtung der Zerkleinerungsvorrichtung 3 gefördert wird.

Der Winkel a, der durch die Dreiecksform des Vorzerkleinerungsmessers 46 eingeschlossen wird, liegt in dem gezeigten Ausführungsbeispiel bei ca. 60°. Die dreieckige Ausführung des Vorzerkleinerungsmessers 46 ermöglicht weiterhin, dass der Mitnehmer 4 in beiden möglichen Drehrichtungen der Zerkleinerungsvorrichtung 3 betrieben werden kann.

In der in Figur 3 gezeigten Ausführungsform des Mitnehmers 4 sind entsprechend vier Vorzerkleinerungsmesser 46 vorgesehen, wobei sich jeweils zwei dieser Vorzerkleinerungsmesser 46 auf einander gegenüberliegenden Seiten aus der Welle 40 heraus erstrecken. Die beiden Paare der Vorzerkleinerungsmesser 46 sind zueinander senkrecht und entlang der Drehachse 400 voneinander beabstandet angeordnet. In dem gezeigten Ausführungsbeispiel sind die beiden Paare der Vorzerkleinerungsmesser 46 entlang der Drehachse 400 um ca. 70mm beabstandet.

Die Vorzerkleinerungsmesser 46 sowie die Welle 40 und der Flansch 42 sind derart ausjustiert, dass auch hohe Drehzahlen im Bereich von ca. 1400 U/Min. um die Drehwelle 400 herum problemlos möglich werden, ohne dass Unwuchten entstehen.

Figur 4 zeigt den Mitnehmer 4 noch einmal in einer schematischen Seitenansicht, wobei noch einmal die Anordnung der Vorzerkleinerungsmesser 46 entlang der Drehachse 400 des Mitnehmers 4, sowie deren Dreiecksform deutlich wird.

Figur 5 zeigt in einer schematischen perspektivischen Ansicht die Zerkleinerungsvorrichtung 3. Die Zerkleinerungsvorrichtung 3 umfasst einen Rotor 30, welcher um eine Drehachse 300 herum rotiert und von einem Motor 32 angetrieben wird, mit dessen Motorwelle der Rotor 30 entsprechend verbunden ist. Der Motor 32 ist vorteilhaft mit einer starken Bremse versehen, welche bei einer Öffnung des Deckels 10 während des Betriebs der Zerkleinerungsvorrichtung 3 diese sofort anhält.

Der Rotor 30 umfasst unterschiedlich geformte Mitnehmer 34, welche die zu zerkleinernden organischen Küchenabfälle mitführen und entsprechend in eine Rotationsbewegung versetzen. Ein Messerkranz 36 ist vorgesehen, welcher den Rotor 30 umgibt und welcher als Stator dient. Die von dem Rotor 30 in eine Rotationsbewegung versetzten organischen Küchenabfälle werden entsprechend durch die Zentrifugalkräfte an den Messerkranz 36 gedrückt und an diesem so entlang geführt, dass eine Zerkleinerung in den entsprechenden Zwischenräumen zwischen den Messern stattfindet. Die Mitnehmer 34 streichen ihrerseits an dem Messerkranz 36 entlang, so dass sich durch die zwischen den Messern 36 befindlichen Zwischenräume hindurch erstreckenden organischen Küchenabfällen durch den Mitnehmer 34 abgeschnitten werden können. Andere Ausführungen der Zerkleinerungsvorrichtung 3 sind ebenfalls denkbar. Wichtig für die Zerkleinerungsvorrichtung 3 ist lediglich, dass sie dazu in der Lage ist, organische Küchenabfälle so zu zerkleinern, dass diese nachfolgend mittels einer Pumpe abgepumpt werden können.

Figur 6 zeigt die Zerkleinerungseinheit 3 noch einmal in einer Draufsicht, in welcher die geometrische Anordnung des Rotors 30, der Mitnehmer 34 sowie des Messerkranzes 36 deutlich zu erkennen ist.

Figur 7 zeigt eine schematische Ansicht der Entsorgungsvorrichtung 1 in einer schematischen Schnittdarstellung, wobei die Aufnahmevorrichtung 2 wiederum trichterförmig ausgebildet ist, um ein gezieltes Zuführen der in die Aufnahmevorrichtung 2 eingebrachten organischen Küchenabfälle zu der Zerkleinerungsvorrichtung 3 zu erreichen.

In dieser Figur ist deutlich zu erkennen, dass sich der Mitnehmer 4 deutlich, wenn auch nicht vollständig, in die Aufnahmevorrichtung 2 herein erstreckt und sich insbesondere in das von der Aufnahmevorrichtung 2 gebildete Volumen V hinein erstreckt. Das durch die Aufnahmevorrichtung 2 gebildete Volumen V definiert sich hier durch das zwischen der oberen Kante 20 und der unteren Kante 22 des Trichters befindliche Volumen.

Die Tiefe, um welche sich der Mitnehmer 4 in die Aufnahmevorrichtung 2 herein erstreckt, ist unter anderem abhängig davon, welche organischen Küchenabfälle behandelt werden sollen. Weiterhin ist die Tiefe in dieser Ausführungsvariante abhängig davon, wie weit die Vorzerkleinerungsmesser 46 des Mitnehmers 4 von der Wand des Zuführtrichters 2 entfernt sind. Dieser Abstand D muss so bemessen sein, dass auch größere leichte Rüstabfälle noch zwischen den schnell rotierenden Vorzerkleinerungsmessern 46 und der Wand der Aufnahmevorrichtung 2 hindurchrutschen können.

In Figur 7 ist auch schematisch eine Pumpe 5 zum Abpumpen der Biomasse sowie ein Tank 6 zur Aufnahme der abgepumpten Biomasse dargestellt.

Der Rotor der Zerkleinerungsvorrichtung 3 dreht vorteilhaft mit einer hohen Umdrehungszahl, beispielsweise 1400 Umdrehungen/Minute, um ein feines Zerschlagen der organischen Küchenabfälle zu erreichen und gleichzeitig auch leichtere Küchenabfälle aufgrund der erzeugten hohen Zentrifugalkraft gegen den Messerkranz zu drücken.

Figur 8 zeigt schematisch ein vollständiges Entsorgungssystem in einer Großküche, umfassend eine Rüststation, an welcher Rüstabfälle, welche bei der Zubereitung von Speisen entstehen, in eine Entsorgungsvorrichtung 70 eingefüllt werden. Weiterhin ist eine Spülstation vorgesehen, bei welcher Speiseabfälle in eine entsprechende Entsorgungsvorrichtung 72 eingefüllt werden, wobei sowohl die Rüstabfälle als auch die Speiseabfälle mittels der Entsorgungsvorrichtungen 70, 72 zerkleinert werden und in eine feine, pumpfähige Biomasse, bevorzugt mit einer Trockensubstanz zwischen 15% und 25%, zerkleinert werden. Diese pumpfähige Biomasse wird von der Pumpe 5 in den Tank 6 gepumpt, von wo aus sie mittels eines Tankwagens 74 zu einer Biogasanlage transportiert werden kann.

## Patentansprüche

1. Mitnehmer (4) zum Zuführen organischen Küchenabfalls zu einer Zerkleinerungsvorrichtung (3) einer Entsorgungsvorrichtung (1) für organische Küchenabfälle, **gekennzeichnet durch** eine Welle (40), eine sich koaxial zu der Welle (40) erstreckende Drehachse (400) und mindestens ein an der Welle (40) vorgesehenes, senkrecht zu seiner Drehachse (400) angeordnetes Vorzerkleinerungsmesser (46) zur Zerkleinerung organischer Küchenabfälle, welches als ein Dreiecksmesser mit zu der Zerkleinerungsvorrichtung (3) hin geneigten Flanken ausgebildet ist,
wobei der Mitnehmer (4) mit der Zerkleinerungsvorrichtung (3) drehfest verbindbar ist, wobei das mindestens eine Vorzerkleinerungsmesser (46) derart an der Welle angeordnet ist, dass es im verbundenen Zustand des Mitnehmers (4) mit der Zerkleinerungsvorrichtung (3) von der Zerkleinerungsvorrichtung (3) beabstandet angeordnet ist.

2. Mitnehmer (4) gemäß Anspruch 1, umfassend einen Flansch (42) zum Anflanschen des Mitnehmers (4) an die Zerkleinerungsvorrichtung (3).

3. Mitnehmer (4) gemäß Anspruch 1 oder 2, wobei der von den Flanken des Dreiecksmessers eingeschlossene Winkel (α) in einem Bereich von 40° bis 80° liegt.

4. Mitnehmer (4) gemäß einen der vorstehenden Ansprüche, wobei mindestens ein Rüttelmittel zur Auflockerung und/oder ein Fördermittel zur Förderung der organischen Küchenabfälle zu der Zerkleinerungsvorrichtung an der Welle (40) vorgesehen ist.

5. Mitnehmer (4) gemäß einem der vorstehenden Ansprüche, wobei die Welle (40) einen Durchmesser aufweist, welcher die Ausbildung von Zöpfen sowie das Anhaften von organischen Küchenabfällen reduziert, wobei der Durchmesser (d) der Welle (40) in einem Bereich von 40mm bis 70mm, liegt.

6. Entsorgungsvorrichtung (1) für organische Küchenabfälle, umfassend eine Zerkleinerungsvorrichtung (3) zum Zerkleinern organischer Küchenabfälle sowie eine mit der Zerkleinerungsvorrichtung (3) verbundene Aufnahmevorrichtung (2) zum Aufnehmen unzerkleinerter organischer Küchenabfälle, wobei die Aufnahmevorrichtung (2) trichterförmig ausgebildet ist,
**gekennzeichnet durch**
einen in die Aufnahmevorrichtung (2) ragenden Mitnehmer (4) gemäß einem der vorstehenden Ansprüche, zum Zuführen organischen Küchenabfalls zu der Zerkleinerungsvorrichtung (3), wobei der Mitnehmer (4) mit der Zerkleinerungsvorrichtung (3) drehfest verbunden ist und mit seiner Drehachse (400) koaxial zu der Drehachse (300) der Zerkleinerungsvorrichtung (3) angeordnet ist.

7. Entsorgungsvorrichtung (1) gemäß Anspruch 6, wobei die Aufnahmevorrichtung (2) einen quadratischen, rechteckigen, runden oder ovalen Querschnitt aufweist.

8. Entsorgungsvorrichtung (1) gemäß einem der Ansprüche 6 oder 7, wobei eine Pumpe (5) zum Abpumpen der in der Zerkleinerungsvorrichtung (3) zerkleinerten organischen Küchenabfälle vorgesehen und mit der Zerkleinerungsvorrichtung (3) verbunden ist.

9. Entsorgungsvorrichtung (1) gemäß einem der Ansprüche 6 bis 8, wobei die Zerkleinerungsvorrichtung (3) einen Rotor (30) und einen den Rotor (30) umgebenden Messerkranz (36) aufweist.

## Claims

1. Carrier (4) for supplying organic kitchen waste to a shredding device (3) of a waste disposal device (1) for organic kitchen waste, **characterised by** a shaft (40), a rotation axis (400) which extends coaxially relative to the shaft (40) and at least one pre-shredding blade (46) which is provided on the shaft (40) and which is arranged perpendicularly to the rotation axis (400) thereof for shredding organic kitchen waste, and which is constructed as a triangular blade having flanks which are inclined in the direction towards the shredding device (3),
wherein the carrier (4) can be connected to the shredding device (3) in a rotationally secure manner, wherein the at least one pre-shredding blade (46) is arranged on the shaft in such a manner that in the connected state of the carrier (4) to the shredding device (3) it is arranged spaced apart from the shredding device (3).

2. Carrier (4) according to claim 1, comprising a flange (42) for flange-mounting the carrier (4) to the shredding device (3).

3. Carrier (4) according to claim 1 or 2, wherein the angle (α) enclosed by the flanks of the triangular blade is in a range from 40° to 80°.

4. Carrier (4) according to any one of the preceding claims, wherein at least one vibrating means for loosening and/or a conveying means for conveying the organic kitchen waste to the shredding device is provided on the shaft (40).

5. Carrier (4) according to any one of the preceding claims, wherein the shaft (40) has a diameter which reduces the formation of clumps and the adhesion of organic kitchen waste, wherein the diameter (d) of the shaft (40) is in a range from 40 mm to 70 mm.

6. Waste disposal device (1) for organic kitchen waste comprising a shredding device (3) for shredding organic kitchen waste and a receiving device (2) which is connected to the shredding device (3) for receiving non-shredded organic kitchen waste, wherein the receiving device (2) is constructed in a funnel-like manner,
**characterised by**
a carrier (4) which protrudes into the receiving device (2) according to any one of the preceding claims, for supplying organic kitchen waste to the shredding device (3),
wherein the carrier (4) is connected to the shredding device (3) in a rotationally secure manner and is arranged with the rotation axis (400) thereof coaxial relative to the rotation axis (300) of the shredding device (3).

7. Waste disposal device (1) according to claim 6, wherein the receiving device (2) has a square, rectangular, round or oval cross-section.

8. Waste disposal device (1) according to either claim 6 or 7, wherein a pump (5) is provided for pumping away the organic kitchen waste which has been shredded in the shredding device (3) and is connected to the shredding device (3).

9. Waste disposal device (1) according to any one of claims 6 to 8, wherein the shredding device (3) has a rotor (30) and a blade ring (36) which surrounds the rotor (30).

## Revendications

1. Entraîneur (4) pour l'apport d'un déchet de cuisine organique à un dispositif de broyage (3) d'un dispositif d'élimination (1) pour des déchets de cuisine organiques, **caractérisé par** un arbre (40), un axe de rotation (400) s'étendant coaxialement à l'arbre (40) et au moins un couteau de prébroyage (46) agencé perpendiculairement à son axe de rotation (400), prévu sur l'arbre (40) pour le broyage de déchets de cuisine organiques, qui est réalisé comme un couteau triangulaire avec des flancs inclinés vers le dispositif de broyage (3),
dans lequel l'entraîneur (4) peut être raccordé solidaire en rotation au dispositif de broyage (3),
dans lequel l'au moins un couteau de prébroyage (46) est agencé sur l'arbre de telle manière qu'il est agencé à distance du dispositif de broyage (3) à l'état raccordé de l'entraîneur (4) avec le dispositif de broyage (3).

2. Entraîneur (4) selon la revendication 1,
comprenant une bride (42) pour le bridage de l'entraîneur (4) au dispositif de broyage (3).

3. Entraîneur (4) selon la revendication 1 ou 2, dans lequel l'angle (a) formé par les flancs du couteau triangulaire se trouve dans une plage de 40° à 80°.

4. Entraîneur (4) selon l'une quelconque des revendications précédentes, dans lequel au moins un moyen de secouage pour l'ameublissement et/ou un moyen de transport pour le transport des déchets de cuisines organiques au dispositif de broyage est prévu sur l'arbre (40).

5. Entraîneur (4) selon l'une quelconque des revendications précédentes, dans lequel l'arbre (40) présente un diamètre qui réduit la réalisation de tresses ainsi que l'adhérence des déchets de cuisine organiques, dans lequel le diamètre (d) de l'arbre (40) se trouve dans une plage de 40 mm à 70 mm.

6. Dispositif d'élimination (1) pour des déchets de cuisine organiques, comprenant un dispositif de broyage (3) pour le broyage de déchets de cuisine organiques ainsi qu'un dispositif de réception (2) raccordé au dispositif de broyage (3) pour la réception de déchets de cuisine organiques non broyés, dans lequel le dispositif de réception (2) est réalisé en forme d'entonnoir,
**caractérisé par**
un entraîneur (4) dépassant dans le dispositif de réception (2) selon l'une quelconque des revendications précédentes, pour l'apport de déchets de cuisine organiques au dispositif de broyage (3),
dans lequel l'entraîneur (4) est raccordé solidaire en rotation au dispositif de broyage (3) et est agencé avec son axe de rotation (400) coaxialement à l'axe de rotation (300) du dispositif de broyage (3).

7. Dispositif d'élimination (1) selon la revendication 6, dans lequel le dispositif de réception (2) présente une section transversale carrée, rectangulaire, ronde ou ovale.

8. Dispositif d'élimination (1) selon l'une quelconque des revendications 6 ou 7, dans lequel une pompe (5) est prévue pour le pompage des déchets de cuisine organiques broyés dans le dispositif de broyage (3) et est raccordée au dispositif de broyage (3).

9. Dispositif d'élimination (1) selon l'une quelconque des revendications 6 à 8, dans lequel le dispositif de broyage (3) présente un rotor (30) et une couronne de couteau (36) entourant le rotor (30).
